# EUROPÄISCHE PATENTSCHRIFT

(11) **EP 1 688 251 B1**
(45) Veröffentlichungstag und Bekanntmachung des Hinweises auf die Patenterteilung: **10.11.2010**
(21) Anmeldenummer: 05111440.3
(22) Anmeldetag: 29.11.2005
(51) Int. Cl.: B41F 7/04, B41F 7/12, B41F 30/04

(54) **Druckwerk einer Druckmaschine**
Printing unit of a printing machine
Unité d'impression d'une machine à imprimer

(30) Priorität: 04.02.2005 DE 102005005302
(43) Veröffentlichungstag der Anmeldung: 09.08.2006
(73) Patentinhaber: Koenig & Bauer Aktiengesellschaft, 97080 Würzburg (DE)
(72) Erfinder: Hahn, Oliver, 97209, Veitshöchheim (DE)

(56) Entgegenhaltungen:
- EP-A2- 0 182 156
- WO-A1-03/045695
- WO-A2-01/39974
- WO-A2-02/081213
- US-B2- 6 840 173

## Beschreibung

Die Erfindung betrifft ein Druckwerk einer Druckmaschine gemäß dem Oberbegriff des Anspruchs 1.

Aus der EP 01 82 156 A2 ist eine Offsetdruckmaschine mit mindestens einem Gummizylinder und mindestens einem Plattenzylinder bekannt, der sich bei einer Umdrehung des Gummizylinders mehrmals, insbesondere zweimal auf diesem abwickelt. Um das Gummituch von dem durch den Plattenzylinder ausgeübten Anpressdruck bis auf seine Ausgangsspannung zu entlasten, ist am Gummizylinder dem Spannkanal gegenüberliegend eine in Längsrichtung verlaufende Ausnehmung vorgesehen, die im Gummituch ausgebildet sein kann.

Aus der WO 02/081213 A2 ist ein Druckwerk einer Druckmaschine bekannt mit einem Zylinderpaar von Zylindern, deren Umfang jeweils im Wesentlichen einer Länge einer Abschnittslänge einer Druckseite entspricht. Die wirksame Mantelfläche wenigstens eines der Zylinder weist in Umfangsrichtung gesehen höchstens eine Unterbrechung bzw. einen Kanal, in Längsrichtung gesehen jedoch mehrere nebeneinander angeordnete Unterbrechungen bzw. Kanäle auf, welche in Umfangsrichtung gesehen versetzt zueinander angeordnet sind. Da die Aufzüge auf den Zylindern nicht in über die Länge des Zylinders durchgehenden, sondern in in Umfangsrichtung zueinander versetzten Kanälen gehalten werden, wird ein Kanalschlag beim Durchgang des Kanals während des Abrollens zweier zusammenwirkender Zylinder erheblich vermindert. Hierdurch wird ein besonders schwingungsarmes, kompaktes Druckwerk geschaffen.

Aus der WO 01/39974 A2 ist ein Übertragungszylinder einer Rotationsdruckmaschine bekannt mit mindestens zwei in Umfangsrichtung des Übertragungszylinders hintereinander angeordneten Kanälen zur Aufnahme eines oder mehrerer Drucktücher, wobei mindestens einer der Kanäle des Übertragungszylinders durch ein Drucktuch zumindest zum Teil bedeckt ist.

Aus der WO 01/39977 A1 ist ein Druckwerk einer Rotationsdruckmaschine mit einem Übertragungszylinder und einem Formzylinder bekannt, wobei der Übertragungszylinder einen Kanal zur Aufnahme eines oder mehrerer Drucktücher und der Formzylinder mindesten zwei in Umfangsrichtung gesehen hintereinander angeordnete Kanäle zur Aufnahme einer oder mehrerer Druckformen aufweist. Mindestens einer der Kanäle des Formzylinders ist durch eine Druckform mindestens teilweise bedeckt und der zumindest teilweise abgedeckte Kanal rollt im Bereich eines Kanals des zusammenwirkenden Übertragungszylinders ab.

In Druckwerken mit vergleichsweise schlanken und somit relativ biegeweichen Druckzylindern kommt es häufig zu störenden Streifen im Druckprodukt. Die Ursache hierfür liegt darin, dass bei Kanalüberrollungen in den Druckzylindern Biegeschwingungen angeregt werden, die im Druckspalt zu Schwankungen in der Druckspannung führen. Je nach Größe dieser Druckschwankungen können diese zu Streifen im Druckprodukt führen.

Grundsätzlich ist es bekannt, bei Druckwerken von Druckmaschinen auf den Übertragungszylindern schwingungsreduzierende Metalldrucktücher einzusetzen, wie sie beispielsweise aus der o. g. WO 02/081213 A2 im Zusammenhang mit Druckwerkszylindern einfachen Umfangs bekannt sind. Die dort vorgeschlagene Lösung ist insbesondere bei der Akzidenz-Rollenoffset-Technologie, wo zunehmend Doppelumfangmaschinen eingesetzt werden, aus folgenden Gründen nicht anwendbar:
Zum einen bestehen produktionstechnisch bedingte Formatbeschränkungen des Metalldrucktuchs insofern, als das Trägerblech nur in einer maximalen Breite von etwa 1.000 bis 1.200 mm zur Verfügung steht, woraus sich derzeit letztlich ein maximales Format des Metalldrucktuchs je nach Anbieter von 1.000 x 2015 mm, 1.000 x 2.120 mm oder 1.200 x 1.600 mm ergibt.

Zum anderen wollen Akzidenz-Druckereien alle Papierbahnbreiten bis zur maximal spezifizierten Breite in mittiger Position fahren können. Der druckende Bereich muss sich daher auf die gesamte Ballenbreite des Zylinders erstrecken, es können also keine auf dem Ballen nebeneinander liegenden Drucktücher eingesetzt werden. Ein Zylinder mit einem geteilten und versetzten Kanal wie beim o. g. Stand der Technik ist im Falle des Akzidenz-Rollenoffsets somit nicht realisierbar.

Aus diesen Gründen unterliegt gemäß dem Stand der Technik der Einsatz von Metalldrucktüchern den folgenden Beschränkungen: Bei Umfängen der Zylinder von kleiner als 1.000 mm steht eine maximale Breite von je nach Hersteller 1.600 bis 2.120 mm zur Verfügung. Bei Umfängen der Zylinder von größer als 1.000 mm steht eine maximale Breite von 1.600 mm zur Verfügung. Bei Umfängen der Zylinder von größer als 1.200 mm steht eine maximale Breite von 1.200 mm zur Verfügung.

Hieraus ergibt sich, dass viele häufig nachgefragte Formate nicht mit Metalldrucktüchern realisierbar sind. Andererseits können diese Formate aufgrund der dann auftretenden Schwingungsproblematik nicht alle mit konventionellen Gummitüchern realisiert werden.

Die DE 198 03 809 A1 offenbart eine Zeitungsdruckmaschine mit einem Formzylinder, der in axialer Richtung vier Druckplatten aufweist und einem zugeordneten Übertragungszylinder, der in Umfangsrichtung ein einziges Drucktuch und in axialer Richtung zwei Metalldrucktücher aufweist, wobei der eine Umfang des Übertragungszylinders ein ganzzahliges Vielfaches des Umfangs des Formzylinders beträgt.

Der Erfindung liegt die Aufgabe zugrunde, ein Druckwerk einer Druckmaschine für große Bedruckstoffbreiten mit reduzierten Biegeschwingungen zu schaffen.

Die Aufgabe wird erfindungsgemäß durch die Merkmale des Anspruchs 1 gelöst.

Die mit der Erfindung erzielbaren Vorteile bestehen insbesondere darin, dass eine Schwingungsanregung infolge der Kanalüberrollungen minimiert wird.

Gleichzeitig besteht keine Einschränkung hinsichtlich der möglichen Produktionsformen, nachdem aufgrund des in der Ballenbreite im Gegensatz zum Stand der Technik nicht notwendigerweise geteilten Drucktuches verschiedene Papierbahnbreiten in mittiger Produktion möglich sind.

Darüber hinaus müssen der mit dem Übertragungszylinder zusammenwirkende Formzylinder und die entsprechende Druckform nicht verändert werden, insbesondere kann der Formzylinder weiterhin einen durchgehenden Kanal haben.

In besonders bevorzugter Weiterbildung der Erfindung ist vorgesehen, dass die Achsen des Formzylinders, des Übertragungszylinders und des Gegendruckzylinders des Druckwerks bzw., im Falle eines Doppeldruckwerks, die Achsen der beiden Formzylinder und der beiden Übertragungszylinder in einer Ebene liegen, wodurch im Zusammenhang mit den paarweise um 180° versetzten Vertiefungen eine Schwingungsreduktion durch destruktive Interferenz erreicht werden kann.

Ausführungsbeispiele der Erfindung sind in den Zeichnungen dargestellt und werden im Folgenden näher beschrieben.

Es zeigen:
- Fig. 1: eine schematische Seitenansicht wesentlicher Teile eines Dreizylinder- Offsetdruckwerks gemäß der Erfindung;
- Fig. 2: ein nicht beanspruchtes Detail des Gummituchs des Übertragungszylinders des Druckwerks;
- Fig. 3: eine schematische Seitenansicht wesentlicher Teile eines als Doppeldruckwerk ausgebildeten Offsetdruckwerks.

Zunächst wird auf das Ausführungsbeispiel gemäß Fig. 1 und dem nicht beanspruchten Ausführungsbeispiel gemäß Fig. 2 Bezug genommen. Das hier beispielsweise dargestellte Dreizylinder-Offsetdruckwerk, dass insbesondere Akzidenzdruck ausgebildet ist, umfasst einen Zylinder 01, z. B. Formzylinder 01, einen mit diesem zusammenwirkenden Zylinder 02, z. B. Übertragungszylinder 02 und einen mit dem Übertragungszylinder 02 zusammenwirkenden, mit diesem einen Druckspalt für einen bahnförmigen Bedruckstoff 04, z. B. Bedruckstoffbahn 04 bildenden Zylinder 03, z. B. Gegendruckzylinder 03. Der Umfang jeder der Zylinder 01; 02; 03 entspricht zwei oder einem Vielfachen von zwei zu druckenden Seiten und kann größer als 1.200 mm sein.

Anstelle des Gegendruckzylinders 03 könnte auch ein weiterer, nicht dargestellter Übertragungszylinder vorgesehen sein, der mit einem weiteren, nicht dargestellten Formzylinder zusammenwirkt, um so ein Doppeldruckwerk zum beidseitigen Bedrucken des Bedruckstoffs 04 zu bilden.

Der Übertragungszylinder 02 ist mit einem oder mehreren Aufzügen 05, z. B. einen oder mehreren Drucktüchern 05, insbesondere einem oder mehreren Gummitüchern 05 belegbar und der Formzylinder 01 ist mit Aufzügen 06, insbesondere Druckformen 06, hier zwei Druckformen 06, insbesondere Druckplatten 06, belegbar.

Je nach Anforderung an die Druckformate und die Druckleistung sowie die Möglichkeiten in der Papierführung sind die Zylinder 01; 02; 03 verschieden breit (d. h. lang) ausgeführt. Beispielsweise können die Zylinder 01; 02; 03 einfach breit, doppelt breit oder dreifach breit ausgeführt sein. Im Akzidenzdruck wird beispielsweise unter doppelt breit die erforderliche Breite des Ballens des Zylinders 01; 02 bzw. 03 für vier liegende oder sechs stehende DIN-A4-Seiten bezeichnet. Der jeweilige Umfang des Formzylinders 01, des Übertragungszylinders 02 und des Gegendruckzylinders 03 ist, wie oben erwähnt, jeweils doppelt ausgebildet, bezogen auf das jeweilige Format, könnte aber auch beispielsweise vierfach oder sechsfach ausgebildet sein. Der Formzylinder 01 könnte anstelle des doppelten Umfangs auch einen einfachen Umfang aufweisen.

Der Formzylinder 01 weist in seiner axialen Richtung eine einzige Druckplatte 06 auf. In Umfangsrichtung des Formzylinders 01 kann eine Druckplatte 06 oder können mehrere, vorzugsweise zwei Druckplatten 06 angeordnet sein.

Der Übertragungszylinder 02 weist mindestens ein Drucktuch 05, vorzugsweise zwei Drucktücher 05 auf. Dabei können die Drucktücher 05 so angeordnet sein, dass in axialer Richtung mindestens zwei oder drei und/oder mindestens zwei Drucktücher 05 in Umfangsrichtung angeordnet sind.

Der Formzylinder 01 weist zwei in Längsrichtung verlaufende und in Umfangsrichtung um 180° voneinander beabstandete Kanäle 07; 08, z. B. Vertiefungen 07; 08 zur Aufnahme der Enden der Druckformen 06 auf. Der Übertragungszylinder 02 weist einen sich im Wesentlichen über die gesamte Länge des Übertragungszylinders 02 erstreckenden Kanal 09, z. B. Vertiefung 09 zur Aufnahme der Enden des Gummituchs 05 auf. Das Ende eines solchen Gummituchs 05 wird bei einem Übertragungszylindern 02 in der Vertiefung 09 durch ein Befestigungssystem, z. B. eine Klemm- und/oder Spanneinrichtung an sich bekannter Art gehalten.

Die in Umfangsrichtung des Übertragungszylinders 02; 12; 13 gesehene Breite der Vertiefung 10 in der Oberfläche des Aufzugs 05; 15 entspricht der auf der Oberfläche des Übertragungszylinders 02; 12; 13 wirksamen Breite des Kanals 09; 19; 20.

Die Tiefe der im Aufzug 05 vorgesehenen Vertiefung 10 entspricht mindestens der statischen Einpressung des Aufzugs 05 im Druckspalt.

Die Kanäle 07; 08 des Formzylinders 01 einerseits und der Kanal 09 des Übertragungszylinders 02 sowie die Nut 10 im Gummituch 05 andererseits sind so auf den beiden Zylindern 01; 02 angeordnet, dass sie bei Rotation der beiden Zylinder 01; 02 jeweils auf einem der Kanäle 07; 08 oder 09 bzw. der Nut 10 abrollen. Nachdem der Versatz der Kanäle 07 und 08 einerseits und des Kanals 09 und der Nut 10 andererseits jeweils 180° beträgt, rollen jeweils nach 180°-Rotation der Zylinder 01; 02 ein Paar an Kanälen 08; 09 bzw. der Kanal 07 und die Nut 10 aufeinander ab.

Durch die gleichzeitigen Kanalüberrollungen in dem von Formzylinder 01 und Übertragungszylinder 02 definierten Spalt und in dem von Übertragungszylinder 02 und Gegendruckzylinder 03 definierten Spalt wird eine Verminderung der Schwingungsamplituden durch destruktive Interferenz erreicht, wodurch Schwingungsamplituden erreichbar sind, die deutlich unterhalb derjenigen einfacher Kanalüberrollungen liegen.

Wie aus Fig. 1 erkennbar liegen die Rotationsachsen der drei zusammenwirkenden Zylinder 01; 02; 03 zumindest während der hier dargestellten Druck-An-Stellung auf einer gemeinsamen Geraden, insbesondere in einer gemeinsamen Ebene E, und verlaufen parallel zueinander. Stellt der dritte Zylinder 03 einen weiteren Übertragungszylinder dar und ist zur Bildung eines Doppeldruckwerks ein weiterer, mit diesem weiteren Übertragungszylinder zusammenwirkender Formzylinder vorgesehen, so liegt auch die Rotationsachse dieses weiteren Formzylinders in der Ebene E und ist zu den anderen Rotationsachsen parallel.

Durch die Anordnung der Kanäle 07; 08 und 09 und der Nut 10 in den Zylindern 01 und 02 und die Abrollung der Kanäle 07; 08; 09 bzw. der Nut 10 in der beschriebenen Weise sowie zusätzlich durch die lineare Anordnung der Zylinder 01; 02; 03 in einer Ebene E wird die Anregung von Schwingungen aufgrund eines Kanalschlags noch weiter verringert. Weiterhin findet insbesondere im (hier nicht dargestellten) Falle eines Doppeldruckwerks durch die synchrone und ggf. symmetrische Abrollung an den beiden Druckwerken eine zusätzlich destruktive Interferenz der Anregungen statt.

Zumindest der Übertragungszylinder 02 ist in nicht dargestellter Weise beispielsweise entlang eines linearen Stellweges aus der gezeigten An-Stellung in eine nicht gezeigte Ab-Stellung bewegbar. Wie aus Fig. 1 ersichtlich ist der Winkel α, den die Bahn des Bedruckstoffes 04 mit der Ebene E einnimmt, ungleich 90°. Die Wahl des Winkelsα trägt zum einen dem schnellen und sicheren Freistellen des Bedruckstoffes 04 Rechnung und minimiert zum anderen negative Einflüsse auf das Druckergebnis, welches durch das Maß einer teilweisen Umschlingung des Übertragungszylinders 02 bzw. des Zylinders 03 maßgeblich beeinflusst wird. Je nach Gegebenheiten liegt der Winkel α zwischen 70° und 85°.

Es wird nun auf das Ausführungsbeispiel gemäß Fig. 3 Bezug genommen. Das hier beispielsweise dargestellte Doppeldruckwerk für den Offsetdruck umfasst einen ersten Zylinder 11, z. B. Formzylinder 11, einen mit diesem zusammenwirkenden ersten Zylinder 12, z. B. Übertragungszylinder 12, einen mit diesem zusammenwirkenden und einen Druckspalt für den bahnförmigen Bedruckstoff 04 bildenden zweiten Zylinder 13, z. B. Übertragungszylinder 13, z. B. Gegendruckzylinder 13 sowie einen mit diesem zusammenwirkenden zweiten Zylinder 14, z. B. Formzylinder 14. Der Umfang jeder der Zylinder 11; 12; 13; 14 entspricht zwei oder einem Vielfachen von zwei zu druckenden Seiten und ist vorzugsweise größer als 1.000 mm.

Anstelle des Zylinderpaars 13; 14, welches eines der beiden Druckwerke des dargestellten Doppeldruckwerks darstellt, kann grundsätzlich auch ein einzelner, als Gegendruckzylinder wirkender Zylinder vorgesehen sein, vgl. Fig. 1.

Auch im Falle dieses Ausführungsbeispiels können die Zylinder 11; 12; 13; 14 ggf. mehrfach breit ausgebildet sein. Weiterhin sind auch im Falle dieses Ausführungsbeispiels die Rotationsachsen aller Zylinder 11; 12; 13; 14 vorzugsweise in einer einzigen Ebene E angeordnet und untereinander parallel. Auch ist wiederum der Winkel α, den die Bahn des Bedruckstoffes 04 mit der Ebene E einnimmt, ungleich 90°, vorzugsweise zwischen 70° und 85°, und hinsichtlich aller dieser Details wird auf die Beschreibung im Zusammenhang mit dem ersten Ausführungsbeispiel gemäß Fig. 1 und 2 verwiesen.

Während im Falle des Ausführungsbeispiels gemäß Fig. 1 und 2 als Aufzug 05 für den Übertragungszylinder 02 ein Gummituch 05 vorgesehen ist, finden im Falle dieses Ausführungsbeispiels als Aufzüge 15, z. B. Drucktuch 15 für die Übertragungszylinder 12; 13 sogenannte Metalldrucktücher 15 an sich bekannter Bauweise Verwendung, welche auf einer metallischen Grundplatte eine druckfarbeführende Beschichtung aufweisen. Die abgekanteten Enden solcher Metalldrucktücher 15 werden bei den Übertragungszylindern 12; 13 in Vertiefungen 19; 20, z. B. Kanälen 19; 20, durch Befestigungssysteme, z. B. Klemm- und/oder Spanneinrichtungen an sich bekannter Art gehalten. Auch die abgekanteten Enden der Druckplatten 06; 16 werden durch Befestigungssysteme, z. B.

Klemm- und/oder Spanneinrichtungen an sich bekannter Bauart in den Formzylindern 11; 14 ausgebildeten Vertiefungen 17; 18, z. B. Kanälen 17; 18 gehalten.

Vorzugsweise wird sowohl in den Kanälen 19; 20 der beiden Übertragungszylinder 12; 13 als auch in den Kanälen 17; 18 der beiden Formzylinder 11; 14 die sogenannte "Minigap"-Technologie eingesetzt, wobei die Kanäle 17; 18; 19; 20 vergleichsweise schmal ausgebildet sind und in einen solchen schmalen Kanal 17; 18; 19; 20 mit vorlaufender Kante ein vorlaufendes Ende des jeweiligen Aufzugs 15; 16 eingesetzt wird, der jeweilige Aufzug 15; 16 auf den Zylinder 11; 12; 13 bzw. 14 aufgewickelt wird, das nachlaufende Ende ebenfalls in den Kanal 17; 18; 19 bzw. 20 eingeschoben wird und die Enden gegen Herausrutschen z. B. mittels einer drehbaren Spindel oder einer pneumatischen Vorrichtung geklemmt werden.

Es kann jedoch auch sowohl für den Aufzug 16 auf den Formzylinder 11; 14 als auch für den Aufzug 15 auf den Übertragungszylinder 12; 13 ein als schmaler Schlitz 17; 18; 19; 20 ausgeführter Kanal 17; 18; 19; 20 ohne Klemmwirkung vorgesehen sein, welcher die Enden der Aufzüge 15; 16 aufnimmt. Die Enden werden hierbei beispielsweise durch ihre Formgebung und/oder die Geometrie des Schlitzes im Schlitz 17; 18; 19; 20 gehalten.

Im Falle dieses Ausführungsbeispiels werden in Umfangsrichtung des Übertragungszylinders 12 bzw. 13 gesehen zwei Metalldrucktücher 15 hintereinander liegend verwendet. Jedes der beiden Metalldrucktücher 15 erstreckt sich im Wesentlichen über die gesamte Breite des zugeordneten Übertragungszylinders 12 bzw. 13. Hierdurch werden maximale Papierbahnbreiten von gegenwärtig (je nach Hersteller) 1.600 mm bis 2.120 mm in "Minigap"-Technologie für alle relevanten Zylinderumfänge realisierbar. Durch den im Vergleich zu konventionellen Drucktüchern schmalen Kanal der Metalldrucktuch-Technik sind die bei den Kanalschlägen auftretenden Schwingungsamplituden deutlich verringert.

Die Kanäle 17; 18; 19; 20 sind so auf den zugeordneten Zylindern 11; 12; 13 bzw. 14 angeordnet und jeweils paarweise um 180° versetzt und die Zylinder 11; 12; 13; 14 rollen so aneinander ab, dass die Kanäle 17; 18; 19; 20 benachbarter Zylinder 11, 12; 12, 13; 13, 14 im jeweiligen Spalt aufeinander abrollen. Hierdurch wird zusätzlich die destruktive Interferenz ausgenutzt, um eine weitere Reduktion der Schwingungsamplituden zu erzielen. Auf diese Weise können die Schwingbewegungen der Zylinder 12; 13 sogar unter diejenigen beim Einsatz von Sleeves gedrückt werden, da bei Sleeve-Maschinen die Schwingungsanregung durch den Kanal des Formzylinders nicht durch Interferenz verringert werden kann.

Die beiden Vertiefungen 09; 10; 19; 20 zumindest eines Paars von Übertragungszylindern 02; 12; 13 weisen im Wesentlichen gleiche Abmessungen auf, gemessen in der Ebene der Oberfläche des Übertragungszylinders 02; 12; 13.

Die beiden Vertiefungen 09; 10; 19; 20 eines jeden Paars von Übertragungszylindern 02; 12; 13 weisen die im Wesentlichen gleichen Abmessungen auf, gemessen in der Ebene der Oberfläche des Übertragungszylinders 02; 12; 13.

Um das Auflegen von Metalldrucktüchern 15 bei großen Formaten des Druckwerks zu erleichtern, kann zusätzlich eine nicht näher dargestellte Auflegehilfe vorgesehen sein, die als automatische oder halbautomatische Aufzughilfe ausgebildet sein kann.

Falls der Übertragungszylinder 12; 13 einen Umfang von weniger als 1.000 mm aufweist, kann anstelle von zwei hintereinander angeordneten Metalldrucktüchern 15 ein einziges Metalldrucktuch 15 entsprechender Länge verwendet werden. Dieses weist dann entsprechend dem Gummituch 05 des ersten Ausführungsbeispiels eine sich parallel zu ihrer vorlaufenden bzw. nachlaufenden Kante erstreckende, in etwa mittig zwischen den beiden Kanten verlaufende Vertiefung 10 auf, die bei auf den Übertragungszylinder 12; 13 aufgezogenem Metalldrucktuch dem (dann einzigen) Kanal um 180° versetzt gegenüberliegt und deren Breite der effektiven Breite dieses Kanals entspricht.

Bei Ausführungsformen mit mehreren in Umfangsrichtung hintereinander angeordneten Drucktüchern kann die Erfindung entsprechend realisiert werden, indem entsprechend viele Vertiefungen vorgesehen werden, die je nach den Gegebenheiten von Kanälen in den Zylindern bzw. zusätzlichen Vertiefungen in den Drucktüchern gebildet sein können, wobei stets jedoch die Oberfläche des Übertragungszylinders mit einer geradzahligen Anzahl paarweise um 180° versetzter Vertiefungen wie Kanälen im Ballen, Nuten im Aufzug o. dgl. ausgestattet ist.

Durch die Erfindung wird somit ein Druckwerk geschaffen, das zur Vermeidung von Schwingungsstreifen auf dem Bedruckstoff eine Schwingungsreduktion durch destruktive Interferenz ermöglicht und gleichzeitig der Forderung nach einer mittig zu bedruckenden Papierbahn mit reduzierter Bahnbreite nachkommt. Dies ist insbesondere für Akzidenzmaschinen mit vier DIN-A4-Seiten im Umfang (oder 2 DIN-A4-Seiten-Maschinen im Umfang, die keine DIN-A3-Produktion benötigen), aber auch bei Doppelumfang-Zeitungsmaschinen im amerikanischen Markt, mit denen z. B. Flyer gedruckt werden sollen, von erheblicher Bedeutung.

Dem Druckwerk kann ein Trockner nachgeordnet sein.

Die Vertiefung kann im Drucktuch oder im Ballen des Zylinders angeordnet sein, wobei die Bezeichnung im Ballen auch eine Aussparung in den ggf. zwischen Drucktuch und Ballen angeordneten Unterlagen umfasst.

Unter "im Wesentlichen über die gesamte Ballenbreite" ist mindestens 90% der Ballenbreite und/oder die gesamte Ballenbreite des Zylinders und/oder die gesamte Ballenbreite abzüglich evtl. vorhandener Schmitzringe zu verstehen.

Unter "im Wesentlichen gleichen Umfang" ist eine Abweichung von höchstens 10% der beiden Umfänge der Zylinder gleichen Umfangs zu verstehen.

### Bezugszeichenliste

- 01: Zylinder, Formzylinder
- 02: Zylinder, Übertragungszylinder
- 03: Zylinder, Gegendruckzylinder
- 04: Bedruckstoff, Bedruckstoffbahn
- 05: Aufzug, Drucktuch, Gummituch (02)
- 06: Aufzug, Druckform, Druckplatte (01)
- 07: Kanal, Vertiefung (01)
- 08: Kanal, Vertiefung (01)
- 09: Kanal, Vertiefung (02)
- 10: Nut, Vertiefung
- 11: Zylinder, Formzylinder
- 12: Zylinder, Übertragungszylinder
- 13: Zylinder, Übertragungszylinder, Gegendruckzylinder
- 14: Zylinder, Formzylinder
- 15: Aufzug, Drucktuch, Metalldrucktuch (12; 13)
- 16: Aufzug, Druckplatte (11; 14)
- 17: Vertiefung, Kanal, Schlitz (11; 14)
- 18: Vertiefung, Kanal, Schlitz (11; 14)
- 19: Vertiefung, Kanal, Schlitz (12; 13)
- 20: Vertiefung, Kanal, Schlitz (12; 13)

- E: Ebene
- α: Winkel

## Patentansprüche

1. Druckwerk einer Druckmaschine mit mindestens einem Formzylinder (01; 11; 14) und einem Übertragungszylinder (02; 12; 13) sowie mindestens einem Gegendruckzylinder (03; 13), wobei der Übertragungszylinder (02; 12; 13) und der Formzylinder (01; 11; 14) im Wesentlichen gleichen Umfang aufweisen, wobei mindestens ein auf dem Ballen des Übertragungszylinders (02; 12; 13) befestigter Aufzug (05; 15) angeordnet ist, wobei sich der mindestens eine Aufzug (05; 15) im Wesentlichen über die gesamte Ballenbreite des Übertragungszylinders (02; 12; 13) erstreckt, wobei der Formzylinder (01; 11; 14) in seiner axialen Richtung eine im wesentlichen über die gesamte Ballenbreite des Formzylinders (01; 11; 14) erstreckende Druckplatte (06) aufweist, wobei an der Oberfläche des Übertragungszylinders (02; 12; 13) eine geradzahlige Anzahl von jeweils paarweise um 180° versetzten, in Längsrichtung des Übertragungszylinders (02; 12; 13) verlaufenden Vertiefungen (09; 10; 19; 20) vorgesehen sind, wobei sich zumindest eine der Vertiefungen (09; 10; 19; 20) im Wesentlichen über die gesamte Ballenbreite der Übertragungszylinder (02; 12; 13) erstreckt, wobei der am Übertragungszylinder (02; 12; 13) anliegender Formzylinder (01; 11; 14) und ein ebenfalls am Übertragungszylinder (02; 12; 13) anliegender, mit diesem einen Druckspalt bildenden Gegendruckzylinder (03; 13) angeordnet sind, wobei der Aufzug (05) eine formstabile Trägerplatte umfasst und wobei zumindest eine der Vertiefungen (19; 20) als Verformung in der formstabilen Trägerplatte des Aufzugs (15) ausgebildet ist.

2. Druckwerk nach Anspruch 1, **dadurch gekennzeichnet, dass** sich alle Vertiefungen (09; 10; 19; 20) im Wesentlichen über die gesamte Ballenbreite der Übertragungszylinder (02; 12; 13) erstrecken.

3. Druckwerk nach einem der vorhergehenden Ansprüche, **dadurch gekennzeichnet, dass** die beiden Vertiefungen (09; 10; 19; 20) zumindest eines Paars von Übertragungszylindern (02; 12; 13) im Wesentlichen gleiche Abmessungen aufweisen, gemessen in der Ebene der Oberfläche des Übertragungszylinders (02; 12; 13).

4. Druckwerk nach Anspruch 3, **dadurch gekennzeichnet, dass** die beiden Vertiefungen (09; 10; 19; 20) eines jeden Paars von Übertragungszylindern (02; 12; 13) die im Wesentlichen gleichen Abmessungen aufweisen, gemessen in der Ebene der Oberfläche des Übertragungszylinders (02; 12; 13).

5. Druckwerk nach einem der vorhergehenden Ansprüche, **dadurch gekennzeichnet, dass** der Umfang der Oberfläche des Übertragungszylinders (02; 12; 13) einem ganzzahligen Vielfachen von vier DIN-A4-Seiten entspricht.

6. Druckwerk nach einem der vorhergehenden Ansprüche, **dadurch gekennzeichnet, dass** der mindestens eine Aufzug (05; 15) mindestens ein Drucktuch (05; 15) umfasst.

7. Druckwerk nach Anspruch 6, **dadurch gekennzeichnet, dass** das Drucktuch (05) ein Gummituch (05) ist.

8. Druckwerk nach Anspruch 7, **dadurch gekennzeichnet, dass** die Vertiefung (10) in der Oberfläche des Gummituchs (05) durch Aussparung der Gummierung in diesem Bereich gebildet ist.

9. Druckwerk nach Anspruch 6, **dadurch gekennzeichnet, dass** das Drucktuch (15) als Metalldrucktuch (15) ausgebildet ist, welches eine formstabile Trägerplatte mit mindestens einer hierauf ausgebildeten, elastischen Schicht umfasst.

10. Druckwerk nach Anspruch 1, **dadurch gekennzeichnet, dass** der Umfang der Oberfläche des Übertragungszylinders (02; 12; 13) einer geraden Anzahl von zu druckenden Seiten entspricht.

11. Druckwerk nach Anspruch 1, **dadurch gekennzeichnet, dass** der Gegendruckzylinder (13) von einem weiteren Übertragungszylinder (13) gebildet ist.

12. Druckwerk nach Anspruch 1, **dadurch gekennzeichnet, dass** die Rotationsachsen des Formzylinders (01; 11; 14), des Übertragungszylinders (02; 12; 13) und des Gegendruckzylinders (03; 13) auf einer Geraden angeordnet sind.

13. Druckwerk nach Anspruch 11, **dadurch gekennzeichnet, dass** am weiteren Übertragungszylinder (13) ein weiterer Formzylinder (14) anliegt, wobei die Rotationsachsen dieser vier Zylinder (11; 12; 13; 14) auf einer gemeinsamen Geraden angeordnet sind.

14. Druckwerk nach einem der Ansprüche 12 und 13, **dadurch gekennzeichnet, dass** die Gerade, insbesondere die Ebene (E) der Rotationsachsen der Zylinder um einen Winkel (α) ungleich 90° zur Ebene einer das Druckwerk durchlaufenden Bedruckstoffbahn (04) geneigt verläuft.

15. Druckwerk nach Anspruch 14, **dadurch gekennzeichnet, dass** der Winkel (α) zwischen 70° und 85° liegt.

16. Druckwerk nach Anspruch 1, **dadurch gekennzeichnet, dass** in Umfangsrichtung des Formzylinders (01; 11; 14) zwei Druckplatten (06; 16) angeordnet sind.

17. Druckwerk nach Anspruch 1, **dadurch gekennzeichnet, dass** in Umfangsrichtung des Formzylinder (01; 11; 14) eine einzige Druckplatte (06; 16) angeordnet ist.

18. Druckwerk nach Anspruch 1, **dadurch gekennzeichnet, dass** in axialer Richtung des Übertragungszylinders (02; 12; 13) mindestens zwei Aufzüge (05; 15) nebeneinander angeordnet sind.

19. Druckwerk nach Anspruch 18, **dadurch gekennzeichnet, dass** jeder der nebeneinander angeordneten Aufzüge (05; 15) in Umfangsrichtung eine Vertiefung (09; 10; 19; 20) im aufgelegten Zustand aufweist, in dass jeder der nebeneinander angeordneten Aufzüge (05; 15) sich nahezu über den gesamten Umfang des Übertragungszylinders (02; 12; 13) erstreckt.

## Claims

1. Printing unit of a printing press comprising at least one forme cylinder (01; 11; 14) and a transfer cylinder (02; 12; 13) and at least one counter pressure cylinder (03; 13), the transfer cylinder (02; 12; 13) and the forme cylinder (01; 11; 14) having substantially the same circumference, at least one packing (05; 15) fixed on the body of the transfer cylinder (02; 12; 13) being arranged, the at least one packing (05; 15) extending substantially over the total body width of the transfer cylinder (02; 12; 13), the forme cylinder (01; 11; 14) having, in its axial direction, a printing plate (06) extending substantially over the total body width of the forme cylinder (01; 11; 14), an even number of indentations (09; 10; 19; 20) offset in each case in pairs by 180° and running in the longitudinal direction of the transfer cylinder (02; 12; 13) being provided on the surface of the transfer cylinder (02; 12; 13), at least one of the indentations (09; 10; 19; 20) extending substantially over the total body width of the transfer cylinders (02; 12; 13), the forme cylinder (01; 11; 14) resting on the transfer cylinder (02; 12; 13) and a counter pressure cylinder (03; 13) likewise resting on the transfer cylinder (02; 12; 13) and forming a nip with said transfer cylinder being arranged, the packing (05) comprising a dimensionally stable support plate and at least one of the indentations (19; 20) being in the form of a deformation in the dimensionally stable support plate of the packing (15).

2. Printing unit according to Claim 1, **characterized in that** all indentations (09; 10; 19; 20) extend substantially over the total body width of the transfer cylinders (02; 12; 13).

3. Printing unit according to either of the preceding claims, **characterized in that** the two indentations (09; 10; 19; 20) of at least one pair of transfer cylinders (02; 12; 13) have substantially the same dimensions, measured in the plane of the surface of the transfer cylinder (02; 12; 13).

4. Printing unit according to Claim 3, **characterized in that** the two indentations (09; 10; 19; 20) of each pair of transfer cylinders (02; 12; 13) have substantially the same dimensions, measured in the plane of the surface of the transfer cylinder (02; 12; 13).

5. Printing unit according to any of the preceding claims, **characterized in that** the circumference of the surface of the transfer cylinder (02; 12; 13) corresponds to an integral multiple of four A4 pages.

6. Printing unit according to any of the preceding claims, **characterized in that** the at least one packing (05; 15) comprises at least one blanket (05; 15).

7. Printing unit according to Claim 6, **characterized in that** the blanket (05) is a rubber blanket (05).

8. Printing unit according to Claim 7, **characterized in that** the indentation (10) is formed in the surface of the rubber blanket (05) by cutting out the rubber coat in this area.

9. Printing unit according to Claim 6, **characterized in that** the blanket (15) is in the form of a metal blanket (15) which comprises a dimensionally stable support plate having at least one resilient layer formed thereon.

10. Printing unit according to Claim 1, **characterized in that** the circumference of the surface of the transfer cylinder (02; 12; 13) corresponds to an even number of pages to be printed.

11. Printing unit according to Claim 1, **characterized in that** the counter pressure cylinder (13) is formed by a further transfer cylinder (13).

12. Printing unit according to Claim 1, **characterized in that** the axes of rotation of the forme cylinder (01; 11; 14), of the transfer cylinder (02; 12; 13) and of the counter pressure cylinder (03; 13) are arranged on a straight line.

13. Printing unit according to Claim 11, **characterized in that** a further forme cylinder (14) rests on the further transfer cylinder (13), the axes of rotation of these four cylinders (11; 12; 13; 14) being arranged on a common straight line.

14. Printing unit according to either of Claims 12 and 13, **characterized in that** the straight line, in particular the plane (E) of the axes of rotation of the cylinders, is inclined at a non-90° angle (α) to the plane of a print substrate web (04) running through the printing unit.

15. Printing unit according to Claim 14, **characterized in that** the angle (α) is between 70° and 85°.

16. Printing unit according to Claim 1, **characterized in that** two printing plates (06; 16) are arranged in the circumferential direction of the forme cylinder (01; 11; 14).

17. Printing unit according to Claim 1, **characterized in that** a single printing plate (06; 16) is arranged in the circumferential direction of the forme cylinder (01; 11; 14).

18. Printing unit according to Claim 1, **characterized in that** at least two packings (05; 15) are arranged side by side in the axial direction of the transfer cylinder (02; 12; 13).

19. Printing unit according to Claim 18, **characterized in that** each of the packings (05; 15) arranged side by side has an indentation (09; 10; 19; 20) in the mounted state in the circumferential direction, **in that** each of the packings (05; 15) arranged side by side extends virtually over the total circumference of the transfer cylinder (02; 12; 13).

## Revendications

1. Groupe d'impression d'une machine à imprimer comprenant au moins un cylindre de forme (01 ; 11 ; 14) et un cylindre de transfert (02 ; 12 ; 13), ainsi qu'au moins un cylindre de contre-pression (03 ; 13), le cylindre de transfert (02 ; 12 ; 13) et le cylindre de forme (01 ; 11 ; 14) présentant une circonférence sensiblement identique, au moins un habillage (05 ; 15) étant fixé sur le corps du cylindre de transfert (02 ; 12 ; 13), le au moins un habillage (05 ; 15) s'étendant sensiblement sur toute la largeur de corps du cylindre de transfert (02 ; 12 ; 13), le cylindre de forme (01 ; 11 ; 14) présentant, dans sa direction axiale, une plaque d'impression (06) s'étendant sensiblement sur toute la largeur de corps du cylindre de forme (01 ; 11 ; 14), un nombre pair de cavités (09 ; 10 ; 19 ; 20), s'étendant dans la direction longitudinale du cylindre de transfert (02 ; 12 ; 13), décalées chaque fois par paires de 180°, étant prévues sur la surface du cylindre de transfert (02 ; 12 ; 13), au moins l'une des cavités (09 ; 10 ; 19 ; 20) s'étendant sensiblement sur toute la largeur de corps du cylindre de transfert (02 ; 12 ; 13), le cylindre de forme (01 ; 11 ; 14), appliqué sur le cylindre de transfert (02 ; 12 ; 13), et un cylindre de contre-pression (03 ; 13), s'appliquant également sur le cylindre de transfert (02 ; 12 ; 13), formant avec celui-ci un intervalle d'impression, étant disposés, l'habillage (05 ; 15) comprenant une plaque support à forme stable, et au moins l'une des cavités (19 ; 20) étant réalisée sous forme de déformation dans la plaque support à forme stable de l'habillage (15).

2. Groupe d'impression selon la revendication 1, **caractérisé en ce que** toutes les cavités (09 ; 10 ; 19 ; 20) s'étendent sensiblement sur toute la largeur de corps du cylindre de transfert (02 ; 12 ; 13).

3. Groupe d'impression selon l'une des revendications précédentes, **caractérisé en ce que** les deux cavités (09 ; 10 ; 19 ; 20) d'au moins une paire de cylindres de transfert (02 ; 12 ; 13) présentent des dimensions sensiblement identiques, mesurées dans le plan de la surface du cylindre de transfert (02 ; 12 ; 13).

4. Groupe d'impression selon la revendication 3, **caractérisé en ce que** les deux cavités (09 ; 10 ; 19 ; 20) de chaque paire de cylindres de transfert (02 ; 12 ; 13), présentent des dimensions sensiblement identiques, mesurées dans le plan de la surface du cylindre de transfert (02 ; 12 ; 13).

5. Groupe d'impression selon l'une des revendications précédentes, **caractérisé en ce que** la circonférence de la surface du cylindre de transfert (02 ; 12 ; 13) correspond à un multiple, par un nombre entier, de quatre pages DIN-A4.

6. Groupe d'impression selon l'une des revendications précédentes, **caractérisé en ce que** le au moins un habillage (05 ; 15) comprend au moins un blanchet (05 ; 15).

7. Groupe d'impression selon la revendication 6, **caractérisé en ce que** le blanchet (05 ; 15) est un blanchet en caoutchouc (05).

8. Groupe d'impression selon la revendication 7, **caractérisé en ce que** la cavité (10) est formée dans la surface du blanchet (05), par creusement du caoutchoutage dans cette zone.

9. Groupe d'impression selon la revendication 6, **caractérisé en ce que** le blanchet (15) est réalisé sous forme de blanchet métallique (15), comprenant une plaque support à forme stable avec au moins une couche élastique, réalisée au-dessus d'elle.

10. Groupe d'impression selon la revendication 1, **caractérisé en ce que** la circonférence de la surface du cylindre de transfert (02 ; 12 ; 13) correspond à un nombre pair de pages à imprimer.

11. Groupe d'impression selon la revendication 1, **caractérisé en ce que** le cylindre de contre-pression (13) est formé par une autre cylindre de transfert (13).

12. Groupe d'impression selon la revendication 1, **caractérisé en ce que** les axes de rotation du cylindre de forme (01 ; 11 ; 14), du cylindre de transfert (02 ; 12 ; 13) et du cylindre de contre-pression (03 ; 13) sont disposés sur une droite.

13. Groupe d'impression selon la revendication 11, **caractérisé en ce qu'**un autre cylindre de forme (14) est appliqué sur l'autre cylindre de transfert (13), les axes de rotation de ces quatre cylindres (11 ; 12 ; 13 ; 14) étant disposés sur une droite commune.

14. Groupe d'impression selon l'une des revendications 12 et 13, **caractérisé en ce que** la droite, en particulier le plan (E) des axes de rotation des cylindres, s'étend sous une inclinaison de la valeur d'un angle (α) différent de 90° par rapport au plan d'une bande de matériau à imprimer (04) traversant le groupe d'impression.

15. Groupe d'impression selon la revendication 14, **caractérisé en ce que** l'angle (α) est compris dans la fourchette entre 70 et 85°.

16. Groupe d'impression selon la revendication 1, **caractérisé en ce que** deux plaques d'impression (06 ; 16) sont disposées dans la direction périphérique du cylindre de forme (01 ; 11 ; 14).

17. Groupe d'impression selon la revendication 1, **caractérisé en ce qu'**une plaque d'impression (06 ; 16) unique est disposée dans la direction périphérique du cylindre de forme (01 ; 11 ; 14).

18. Groupe d'impression selon la revendication 1, **caractérisé en ce qu'**au moins deux habillages (05 ; 15) sont disposés l'un à côté de l'autre dans la direction axiale du cylindre de transfert (02 ; 12 ; 13).

19. Groupe d'impression selon la revendication 18, **caractérisé en ce que** chacun des habillages (05 ; 15) disposés les un à côté des autres présente en direction périphérique une cavité (09 ; 10 ; 19 ; 20) à l'état appliqué, **en ce que** chacun des habillages (05 ; 15) disposés les un à côté des autres s'étend sur à peu près la circonférence complète du cylindre de transfert (02 ; 12 ; 13).
